# FASCICULE DE BREVET EUROPEEN

(11) **EP 0 263 000 B1**
(45) Date de publication et mention de la délivrance du brevet: **09.01.1991**
(21) Numéro de dépôt: 87401940.9
(22) Date de dépôt: 28.08.1987
(51) Int. Cl.: F04D 29/54, F04D 19/00

(54) **Ventilateur hélicoide à gaine de guidage**
Propellergebläse mit Leitmantel
Helicoidal fan with a guiding envelope

(30) Priorité: 02.09.1986 FR 8612327
(43) Date de publication de la demande: 06.04.1988
(73) Titulaire: COMPAGNIE GENERALE DES MATIERES NUCLEAIRES (COGEMA), 78141 Vélizy-Villacoublay (FR)
(72) Inventeur: Pradelle Bernard, F-87000 Limoges (FR)
(74) Mandataire: Fort, Jacques

(56) Documents cités:
- FR-A- 998 558
- FR-A- 1 068 395
- FR-A- 2 332 443
- FR-A- 2 347 539
- FR-A- 2 393 960
- GB-A- 879 740
- GB-A- 938 123
- GB-A- 1 013 096
- US-A- 2 040 452
- US-A- 2 488 945
- US-A- 4 478 552

## Description

L'invention concerne les ventilateurs du type ayant une enveloppe tubulaire de guidage de flux d'air munie d'aubes de redressement d'écoulement portant un ensemble central comportant, d'une part, un moteur électrique muni d'un carénage aérodynamique et dont l'arbre porte une hélice placée à l'avant des aubes et, d'autre part, un carter tubulaire constituant une pièce unique de fonderie avec les aubes et avec au moins un tronçon de l'enveloppe entourant l'hélice.

On connaît déjà un ventilateur industriel du type ci-dessus (US-A-2 488 945). La réalisation du cartr, des aubes et de l'enveloppe en une seule pièce de fonderie réduit le coût d'un tel ventilateur. Mais cette technique de fabrication économique a un inconvénient. Les pièces réalisées présentent une large dispersion dimensionnelle. Par conséquent, des jeux importants doivent être prévus entre pièces mobiles. Les jeux importants et les défauts de centrage provoquent des turbulences qui réduisent le rendement et qui au suplus augmentent notablement les bruits. Au surplus, le montage du stator moteur sur des nervures radiales internes du carter est peu favorable à l'écoulement de la chaleur du moteur vers la veine d'air parcourant le ventilateur.

Pour réduire les jeux, on a déjà proposé d'usiner complètement l'enveloppe. Cette solution est coûteuse et elle ne garantit pas un centrage précis.

On a également proposé (FR-A-998 558) de réaliser des ventilateurs à moteur à air comprimé dont le corps est réalisé en fonderie avec un tronçon d'enveloppe et des ailettes reliant le corps du moteur et l'enveloppe. Cette solution n'est pas transposable aux ventilateurs comportant un moteur électrique et, dans le cas où un tel moteur est utilisé, le document FR-A-998 558 utilisé une pièce de fonderie qui regroupe le carter d'un multiplicateur de vitesse, les ailettes et le tronçon d'enveloppe. Le moteur lui-même est fixé sur le carter du multiplicateur de vitesse. Cette solution est peu satisfaisante: il est difficile d'assurer un centrage convenable du moteur. Pour refroidir le moteur, il est nécessaire de munir son enveloppe d'ailettes de refroidissement qui sont source de perte de charge.

La présente invention vise à fournir un ventilateur à moteur électrique réalisable à un coût à peine supérieur à celui des ventilateurs industriels classiques, présentant un rendement global (rapport de la puissance utile à la puissance du moteur électrique) notablement amélioré et un niveau sonore réduit.

Dans ce but, l'invention propose un ventilateur du type ci-dessus défini, caractérisé en ce que la partie dudit troncon entourant l'hélice est usinée concentriquement à l'intérieur dudit carter et en ce que le stator du moteur électrique est ajusté dans un alésage dudit carter et est en contact thermique avec le carter sur toute sa circonférence.

On peut ainsi assurer un centrage précis de l'hélice dans le tronçon de l'enveloppe. Grâce à l'adjustage du stator du moteur dans le carter, la chaleur dégagée par le moteur électrique s'évacue à traverse le carter et les aubes de redressement qui jouent ainsi un double rôle. Une graisse conductrice, contenant par exemple du cuivre, est avantageusement interposée entre le stator usiné et le carter pour améliorer encore l'écoulement thermique. Le carter tubulaire, les aubes et le tronçon d'enveloppe constituent avantageusement une pièce unique de fonderie en un matériau ayant une conductibilité thermique élevée. On peut notamment utiliser une fonte à graphite sphéroïdal à laquelle on fait subir un traitement thermique du lui donnant un bon coefficient d'allongement et en conséquence, lui permettant de supporter des variations de température très importantes. On peut notamment utiliser la fonte connue sous la référence GS 400-12.

Au droit des bouts de pale de l'hélice, est avantageusement rapporté un segment cylindrique usiné. Grâce à l'utilisation d'un segment rapporté de faible longueur axiale, dont l'usinage peut être effectué en même temps que celui du carter recevant l'arbre et des paliers de l'arbre du moteur électrique, on peut assurer un centrage précis de l'hélice et réduire le jeu radial à une valeur de l'ordre du dixième de millimètre, pour laquelle les turbulences en bout de pâle sont réduites.

Le segment peut être logé dans un logement cylindrique délimité par deux pièces constitutives de l'enveloppe interne de façon que la face interne usinée soit sensiblement de niveau avec la face interne des deux pièces et ne provoque pas de décrochement qui serait source de turbulence. Le segment peut être formé en polytétrafluoréthylène et usiné ultérieurement.

On voit que l'enveloppe interne (ou du moins son tronçon central), les aubes de redressement et le carter sont réalisés par fonderie. L'enveloppe externe peut être réalisée par mécano-soudage, c'est-à-dire par des techniques économiques.

L'enveloppe interne peut être solidaire d'une enveloppe externe séparée par un matériau d'insonorisation qui réduit le niveau sonore extérieur. La diminution de turbulence a également un effet favorable sur ce niveau. Le carénage du moteur électrique peut comporter un cône d'entrée et une cône de sortie réduisant les pertes de charge et améliorant encore le rendement global. La gaine peut comporter également un pavillon d'entrée convergent.

L'invention sera mieux comprise à la lecture de la description qui suit de modes de réalisation particuliers, donnés à titre d'exemples non limitatifs. La description se réfère aux dessins qui l'accompagnent, dans lequels:
-la figure 1 montre un ventilateur, en coupe suivant un plan passant par son axe; et
-la figure 2 montre l'ensemble central et le tronçon d'enveloppe interne qui en est solidaire d'un ventilateur selon une variante de réalisation de l'invention.

Le ventilateur montré en figure 1 peut être regardé comme comprenant une gaine tubulaire 10 de guidage du flux d'air et un ensemble central supporté par la gaine.

La gaine 10 est constituée, dans le mode de réalisation illustré, en trois tronçons ou parties successives. Chacune de ces parties présente une paroi interne et une paroi externe. L'association des parois internes constitue une enveloppe interne 12 limitant le trajet de circulation de l'air. Les parois externes constituent une enveloppe externe 14 concentrique à l'enveloppe interne et à une distance constante de cette dernière. Un matériau insonorisant 16, tel que de la laine de roche, occupe l'intervalle entre les enveloppes 12 et 14.

La partie avant de la gaine porte un pavillon 18 convergent qui guide les filets d'air et permet de diminuer les pertes de charge. Ce pavillon peut être constitué en métal repoussé et fixé par soudage à l'enveloppe interne.

L'ensemble central est porté par la partie centrale de la gaine. Pour cela, cet ensemble comporte un carter 20 supporté et centré dans l'enveloppe par les aubes 22 de redressement d'écoulement et par un jeu de voiles 24. Les aubes et les voiles sont répartis régulièrement dans le sens circonférentiel.

La partie fixe de l'ensemble central comprend le carter 20, auquel est fixé le stator 25 d'un moteur électrique constituant l'organe moteur du ventilateur. Le carter 20 se prolonge à l'avant par un cône d'entrée 26 en forme d'ogive et, à l'arrière, par une pointe 28 profilée de façon à réduire les pertes de charge. Le cône et la pointe peuvent être en métal repoussé et fixés à la partie centrale du carter 20, qui peut être une pièce moulée. Le stator 25 est monté duns un carter monobloc portant des paliers 29 sur lesquels tourne l'arbre 30 du moteur. Cet arbre porte à son tour une hélice 32, placée entre les voiles 24 et les aubes de redressement d'écoulement 22, dans le sens axial.

Le profil, le calage et la disposition des pales 32 et des aubes 22 de redressement sont choisis pour optimiser le rendement de l'ensemble de l'hélice et du moteur électrique pour le débit prévu.

Pour permettre d'adopter un jeu très faible entre les extrémités des pales de l'hélice 32 et l'enveloppe, un segment 34 en matériau synthétique moulé est encastré dans l'enveloppe interne 12, au droit des pales. On peut notamment utiliser un segment 34 en polytetrafluoréthylène moulé. Pour assurer une concentricité satisfaisante de la face interne du segment 34 et de l'hélice 32, le segment 34 est usiné et cette opération est effectuée en même temps que l'usinage des paliers 29 portant l'arbre 30, c'est-à-dire avec un même axe de référence. Dans ces conditions, l'alignement des axes d'hélice et de segment est suffisamment précis pour tolérer un jeu de l'ordre du dixième de millimètre entre hélice 32 et segment 34.

L'ensemble des dispositions qui viennent d'être décrites réduisent notamment les pertes de charge et, par voie de conséquence, augmentant le rendement et réduisent les bruits d'origine aéraulique. Les tourbillons en bout de pales d'hélice 32 sont réduits par la présence d'un jeu faible. La circulation de l'air autour du moteur s'effectue sans turbulences, du fait du caractère continu de la paroi le long du cône d'entrée 26, du moyeu d'hélice dont le diamètre correspond à celui de la partie centrale du carter 20 et du cône arrière 28.

On peut indiquer, à titre d'exemple, qu'un ventilateur prévu pour recevoir un moteur de 5 à 25 kW a été constitué, avec un carter 20 de 240 mm de diamètre, porté par plusieurs aubes (par exemple dix-sept) de redressement 22. Le stator du moteur était monté serré dans la partie centrale du carter 20, ce qui assure un bon refroidissement. L'hélice 32, équilibrée statiquement et dynamiquement, était montée sur l'arbre 30 par l'intermédiaire d'un cône fendu 35 qui garantit la coaxialité de l'arbre et de l'hélice.

Le ventilateur représenté comporte encore les éléments accessoires requis pour son fonctionnement. Dans le mode de réalisation illustré, la carcasse du moteur porte à l'arrière un boîtier de raccordement électrique 36 relié à un boîte de raccordement 38, portée par la gaine 10, par des conducteurs contenus dans un tube profilé 40.

Le ventilateur peut encore comprendre des éléments (non représentés) de mesure ou de sécurité, par exemple un capteur de pression situé à l'entrée du ventilateur, un capteur de température du moteur, etc. La gaine peut par ailleurs être pourvue d'attaches de réception d'un filtre à air situé à l'avant.

La figure 2, sur laquelle les éléments correspondants à ceux de la figure 1 sont désignés par le même numéro de référence, comprend encore une pièce de fonderie, avantageusement en fonte à graphite sphéroïdal, regroupant le carter 20, les aubes 22 et le tronçon central de l'enveloppe interne 12. Pour améliorer le refroidissement, les aubes de redressement 22 s'étendent sur une longueur dépassant celle du stator 25 du moteur. Ces aubes ont une forme (indiquée en traits mixtes) adaptée à celle des pâles d'hélice 32. Le carter 20 est usiné intérieurement, concentriquement à la partie de l'enveloppe interne qui entoure directement l'hélice 32. Cet usinage permet un centrage précis des flasques 42 qui portent les roulements 29 et du stator 25. Le circuit magnétique de ce dernier est usiné à sa périphérie de façon à s'engager à frottement doux dans l'alésage du carter 20, où il est immobilisé par une simple clavette 44. Une graisse conductrice est avantageusement interposée entre le carter et la carcasse ferro-magnétique du moteur pour améliorer les transferts de chaleur.

Dans le cas illustré en figure 2, le cône d'entrée 26 tourne avec l'hélice dont il est solidaire. Comme dans le cas de la figure 1, il serait possible de placer un segment annulaire de polytétrafluoréthylène dans une gorge (indiquée en tirets) du tronçon d'enveloppe 12. Ce segment peut notamment être constitué par un tronçon de tube de polytétrafluoréthylène de grand diamètre. Le segment est alors usiné concentriquement à l'alésage du carter 20 une fois en place.

On voit que le montage du moteur électrique permet de remplacer le stator sans difficulté, en enlevant uniquement la pointe 28 et le flasque arrière 42.

Le ventilateur peut être complété par les mêmes éléments que ceux qui ont été représentés en figure 1. De façon plus générale, il est possible de substituer des dispositions de la figure 2 avec celles de la figure 1.

## Revendications

1. Ventilateur ayant une enveloppe tubulaire (12) de guidage de flux d'air munie d'aubes (22) de redressement d'écoulement portant un ensemble central comportant, d'une part, un moteur électrique muni d'un carénage aérodynamique et dont l'arbre (30) porte une hélice (32) placée à l'avant des aubes et, d'autre part, un carter tubulaire (20) constituant une pièce unique de fonderie avec les aubes (22) et avec au moins un tronçon de l'enveloppe entourant l'hélice (32), caractérisé en ce que la partie dudit tronçon entourant l'hélice est usinée concentriquement à l'intérieur dudit carter et en ce que le stator (25) du moteur électrique est ajusté dans l'alésage dudit carter (20) et est en contact thermique avec le carter sur toute sa circonférence.

2. Ventilateur selon la revendication 1, caractérisé en ce que ledit tronçon de l'enveloppe interne porte, au droit des bouts de pale de l'hélice, un segment cylindrique (34) rapporté et usiné.

3. Ventilateur selon la revendication 2, caractérisé en ce que le segment (34) est en polytetrafluoréthylène moulé et usiné.

4. Ventilateur selon la revendication 1, 2 ou 3, caractérisé en ce que lesdits aubes (22) s'étendent axialement sur toute la longueur de la partie active du moteur.

5. Ventilateur selon la revendication 1, caractérisé en ce que le carénage du moteur électrique comprend un cône d'entrée (26), ledit carter, de forme cylindrique, et un cône de sortie (28).

6. Ventilateur selon la revendication 1, caractérisé en ce que ladite enveloppe tubulaire (12) est solidaire d'une enveloppe externe (14) et en est séparée par un matériau d'insonorisation (16).

7. Ventilateur selon la revendication 6, caractérisé en ce que l'enveloppe externe est mécano- soudée.

8. Ventilateur selon l'une quelconque des revendications précédentes, caractérisé en ce que la pièce unique de fonderie est en fonte à graphite sphéroïdal.

## Patentansprüche

1. Ventilator mit einem zur Führung des Luftstromes dienenden rohrförmigen Mantel (12), der mit Strömungsleitflügeln (22) versehen ist, die eine zentrale Baueinheit abstützen, welche einerseits einen mit einer stromlinienförmigen Verkleidung versehenen Elektromotor umfaßt, dessen Welle (30) ein vor den Leitflügeln angeordnetes Flügelrad (32) trägt, und anderseits ein rohrförmiges Gehäuse (20) aufweist, das mit den Leitflügeln (22) und zumindest einem Abschnitt des das Flügelrad (32) umgebenden Mantels ein einziges Gußstück bildet, dadurch gekennzeichnet, daß der das Flügelrad (32) umgebende Mantelabschnitt axial mit dem Inneren des Gehäuses ausgebildet ist und daß der Stator (25) des Elektromotors in der Bohrung des Gehäuses (20) ausgerichtet und über seinen ganzen Umfang in thermischem Kontakt mit dem Gehäuse ist.

2. Ventilator nach Anspruch 1, dadurch gekennzeichnet, daß der den Flügelenden des Flügelrades gegenüberliegende Abschnitt des Innenmantels ein bearbeitetes zylindrisches Segment (34) trägt.

3. Ventilateor nach Anspruch 2, dadurch gekennzeichnet, daß das Segment (34) aus Polytetrafluorethylen geformt und bearbeitet ist.

4. Ventilator nach Anspruch 1, 2 oder 3, dadurch gekennzeichnet, daß sich die Leitflügel (22) axial über die ganze Länge des aktiven Teils des Motors erstrecken.

5. Ventilator nach Anspruch 1, dadurch gekennzeichnet, daß die Verkleidung des Elektromotors einen Anströmkonus (26) und das rohrförmige Gehäuse und einen Abströmkonus (28) aufweist.

6. Ventilator nach Anspruch 1, dadurch gekennzeichnet, daß der rohrförmige Mantel (12) mit einem Außenmantel (14) verbunden und von diesem durch schalldämmendes Material (16) getrennt ist.

7. Ventilator nach Anspruch 6, dadurch gekennzeichnet, daß der äußere Mantel mechanisch geschweißt ist.

8. Ventilator nach einem der vorhergehenden Ansprüche, dadurch gekennzeichnet, daß das einstückige Gußstück aus Kugelgraphitguß ist.

## Claims

1. Blower having a tubular air flow guiding sleeve (12) provided with flow straightening blades (22) carrying a central unit comprising, on the one hand, an electric motor provided with a stream lined shroud and whose shaft (30) carries a propeller (32) located forwardly of the blades and, on the other hand, a tubular casing (20) constituting a single casting with the blades (22) and with at least a section of the sleeve which surrounds the propeller (32),
characterized in that that part of said section which surrounds the propeller is machined concentrically to the inner surface of said casing and in that the sensor (25) of the electric motor is adjusted in the bore of said casing (20) and is in thermal contact with the casing over its whole circumference.

2. Blower according to claim 1, characterized in that said section of the internal sleeve carries a cylindrical segment (34) which is attached thereto and machined, confronting the tips of the blades of the propeller.

3. Blower according to claim 2, characterized in that the segment (34) is of moulded and machined polytetrafluorethylene.

4. Blower according to claim 1, 2 or 3, characterized in that said blades (22) axially extend throughout the length of the active part of the motor.

5. Blower according to claim 1, characterized in that the shroud of the electric motor comprises an intake cone (26), said casing which is of cylindrical shape and an exit cone (8).

6. Blower according to claim 1, characterized in that said tubular sleeve (12) is fastened to an external sleeve (14) and is separated therefrom by sound insulating material (16).

7. Blower according to claim 6, characterized in that the external sleeve is manufactured by welding.

8. Blower according to any one of the preceding claims, characterized in that the single casting is of spheroidal graphite cast iron.
